# EUROPÄISCHE PATENTSCHRIFT

(11) **EP 1 462 036 B1**
(45) Veröffentlichungstag und Bekanntmachung des Hinweises auf die Patenterteilung: **23.01.2008**
(21) Anmeldenummer: 03021796.2
(22) Anmeldetag: 26.09.2003
(51) Int. Cl.: A47F 9/04, G07G 1/00

(54) **Apothekenkassenstand**
Check-out counter for pharmacy
Comptoir d'enregistrement pour pharmacie

(30) Priorität: 26.03.2003 DE 10313547
(43) Veröffentlichungstag der Anmeldung: 29.09.2004
(73) Patentinhaber: Deters, Norbert, 45481 Mülheim (DE)
(72) Erfinder: Deters, Norbert, 45481 Mülheim (DE)
(74) Vertreter: Gerbaulet, Hannes

(56) Entgegenhaltungen:
- EP-A- 0 599 164
- EP-A- 0 670 132
- DE-A- 19 604 561
- US-A1- 2002 095 343

## Beschreibung

Die Erfindung betrifft ein Abrechnungssystem für Selbstbedienungsgeschäfte, mit einem Kassenstand, entlang welchem eine Kundenpassage und eine Warenpassage verlaufen und welcher einen Zulaufförderer, eine sich daran anschließende Abrechnungsstelle und eine sich daran anschließende Warenausgabe, sowie eine Sonderausgabe, ein Transportsystem und ein Sonderlager mit Verkaufsprodukten aufweist, wobei der Kassenstand an dem im Verantwortungsbereich des Kassierers arbeitenden Transportsystem zwecks Zuführung von im Bereich des Sonderlagers gelagerten Verkaufsprodukten zum Kassenstand angeschlossen ist.

Ein solches Abrechnungssystem ist aus dem EP-A-0 670 132 bekannt.

Das in dem EP-A-0 670 132 offenbarte Abrechnungssystem für Selbstbedienungsgeschäfte ist jedoch nicht für apothekenpflichtige bzw, rezeptpflichtige Produkte geeignet.

Es ist erforderlich, dass die Ausgabe der apotheken- bzw. rezeptpflichtigen Produkte ausreichend überwacht erfolgt. In der pharmazeutischen Terminologie wird diese Form der Ausgabe von apothekenpflichtigen Produkten auch als pharmazeutische Ausgabe bezeichnet.

Angesichts dieser Problematik liegt der vorliegenden Erfindung die Aufgabe zugrunde, ein Abrechnungssystem für Apotheken zu schaffen, der auch für den Verkauf von apothekenpflichtigen Produkten eingesetzt werden kann und dabei die pharmazeutische Ausgabe von apothekenpflichtigen Produkten sicherstellt.

Bei dem Abrechnungssystem gemäß der Erfindung wird diese Aufgabe dadurch gelöst, dass es sich bei den Verkaufsprodukten um rezeptpflichtige und/oder apothekepflichtige Arzneimittel handelt, die einer pharmazeutischen Ausgabe unterliegen, wobei zur Sicherstellung der pharmazeutischen Ausgabe das Transportsystem an die an dem Kassenstand befindliche, gesonderte Ausgabestelle angeschlossen ist, der der an dem Kassenstand sitzende Kassierer die der pharmazeutischen Ausgabe unterliegenden apothekenpflichtigen und/oder rezeptpflichtigen Arzneimittel entnehmen kann.

Die Grundidee der Erfindung ist es zur Sicherstellung der pharmazeutischen Ausgabe das Transportsystem an die an dem Kassenstand befindliche gesonderte Ausgabenstelle anzuschließen. Der an dem Kassenstand sitzende Kassierer kann somit die der pharmazeutischen Ausgabe unterliegenden apothekenpflichtigen und/oder rezeptpflichtigen Arzneimittel entnehmen. Die Abgabe der apothekenpflichtigen produkte liegt somit weiterhin im Verantwortungsbereich des Apothekers bzw. eines apothekenpflichtigen Bediensteten. Dadurch, dass das Transportsystem an eine an dem Kassenstand befindliche Ausgabestelle angeschlossen ist, werden die apothekenpflichtigen Produkte mittels eines Transportsystems einer Ausgabestelle zugeführt. Der Apothekenbedienstete in dem Kassenstand kann daraufhin die apothekenpflichtigen Produkte der Ausgabestelle entnehmen und sie dem Zulaufförderer bzw. direkt der Abrechnungsstelle zuführen.

Ein bevorzugtes Ausführungsbeispiel der Erfindung sieht vor, dass der Kassenstand mit einem Terminal zur Informationsübermittlung an das Sonderlager und zur Steuerung des Transportsystems versehen ist. Dieses Terminal macht es dem Kassierer möglich, gezielt auf das Sonderlager und das Transportsystem zuzugreifen.

Alternativ kann das Transportsystem die Waren direkt zum Zulaufförderer befördern. Der direkte Transport der Waren zum Zulaufförderer des Kassenstandes hat den arbeitsökonomischen Vorteil, dass die manuelle Tätigkeit des Kassierers reduziert wird.

Vorteilhaft ist das Sonderlager mit einer automatischen Kommissionierungsanlage ausgestattet, wobei das Transportsystem und die automatische Kommissionierungsanlage miteinander in Verbindung stehen. Die automatischen Kommissionierungsanlagen haben sich in verschiedenen Branchen bewährt. Sie sind im Stande, eine Vielzahl von Waren sortiert zu lagern und schnell der jeweils gewünschten Sortierung und Stückung dem Lager wieder zu entnehmen.

Zweckmäßigerweise enthält das Sonderlager einen speziell für Schnelldreher konzipierten Versorgungsautomaten, wobei das Transportsystem und der speziell für Schnelldreher konzipierte Versorgungsautomat in Verbindung stehen. Eine solche Verbindung trägt der Tatsache Rechnung, dass in verschiedenen Branchen, insbesondere in Apotheken, bereits Versorgungsautomaten für Billigmedikamente mit höherer Verkaufsfrequenz (Schnelldreher) existieren.

Vorteilhafterweise wird als Transportsystem eine Rohrpostanlage eingesetzt. Durch Rohrpostanlagen können die Waren sehr schnell mittels einer Rohrpostbüchse zum Bestimmungsort, d. h. zum Zulaufförderer bzw. zur Ausgabestelle befördert werden. Neben dem Geschwindigkeitsvorteil, der mit Rohrpostanlagen verbunden ist, ist ein weiterer Vorteil in dem verwehrten Zugriff auf die in der Rohrbüchse befindlichen Waren seitens Außenstehender zu sehen. Das Einlegen der Waren in die Rohrpost kann durch einen Bediensten in dem Sonderlager erfolgen.

Das Transportsystem kann auch als Rutschbahn ausgebildet sein. Rutschbahnen bieten den Vorteil, dass sie die Waren sehr schnell befördern und keine Antriebsmittel erfordern.

Als Transportsystem können auch Förderbänder eingesetzt werden. Förderbänder lassen sich leicht installieren und haben außerdem den Vorteil, dass sie untereinander leicht in Verbindung gebracht werden können.

Ein Ausführungsbeispiel der Erfindung wird im folgenden anhand der Zeichnung näher erläutert.

Die Zeichnung zeigt einen Kassenstand 1 gemäß der Erfindung mit einem Zulaufförderer 2, einer sich anschließenden Abrechnungsstelle 4 und einer sich daran anschließenden Warenausgabe 5. In die Abrechnungsstelle 4 ist ein Scanner 3 sowie eine zu einem Kassiererplatz 8 hin öffnende Geldlade 9 integriert. Der Kassiererplatz 8 ist mit einem Kassierer besetzt. Die Warenausgabe 5 kann sich aus einer Ablaufbahn 6 und einer Warenzelle 7 zusammensetzen. Links neben dem Kassenstand befindet sich die Kundenpassage, die vom Kunden 11 mit einem Einkaufswagen 12 passiert werden kann.

In den Kassenstand 1 ist darüber hinaus ein gesondertes Transportsystem 13 einbezogen, das beispielsweise als Rutschbahn ausgebildet sein kann. Das Transportsystem 13 dient dem Transport von Waren, die beispielsweise in einem für Schnelldreher konzipierten Versorgungsautomaten 14 in einem Sonderlager 18, lagern. Bei den Waren in dem Sonderlager handelt es sich insbesondere um kleine, teure Waren. Zum Beispiels Kosmetikartikel, apothekenpflichtige Produkte oder hochwertige Süßwaren. Mittels eines Greifers 15 werden die Waren dem Versorgungsautomaten 14 entnommen und dem Transportsystem 13 zugeführt. Das Transportsystem 13 leitet die Waren dem Zulaufförderer 2 zu.

Das Transportsystem 13 kann auch direkt an einer Ausgabestelle 16 enden. Der am Kassiererplatz 8 sitzende Kassierer hat Zugriff auf die in der Ausgabestelle 16 befindlichen Waren.

In der Abrechnungsstelle 4 werden die auf dem Zulaufförderer liegenden, vom Kunden in Selbstbedienung zusammengestellten Waren einerseits und die über das Transportsystem 13 herangeführten Waren andererseits zusammengeführt, abgerechnet und an die Warenausgabe 5 weitergeleitet.

Die Anforderung der überwachungsbedürftigen Waren erfolgt durch den Kassierer an dem Kassenstand mittels eines Terminals 10, das am Kassierplatz 8 aufgestellt ist. Ein Ausstellungsregal 17, in dem die in dem Sonderlager 18 zusammengestellten Waren zur Ansicht stehen, befindet sich in unmittelbarer Nähe des Kassenstandes 1. Das Ausstellungsregal 17 versetzt den Kunden in die Lage, sich einen Überblick über die in dem Sonderlager 18 befindlichen Waren zu verschaffen.

Die Entnahme der abgerechneten Waren durch den Kunden 11 erfolgt schließlich an der dafür vorgesehenen Warenausgabe 5.

## Patentansprüche

1. Abrechnungssystem für Selbstbedienungsgeschäfte, mit einem Kassenstand (1), entlang welchem eine Kundenpassage und eine Warenpassage verlaufen und welcher einen Zulaufförderer (2), eine sich daran anschließende Abrechnungsstelle (4) und eine sich daran anschließende Warenausgabe (5), sowie eine Sonderausgabe (16), ein Transportsystem (13) und ein Sonderlager (18) mit Verkaufsprodukten aufweist, wobei der Kassenstand (1) an dem im Verantwortungsbereich des Kassierers arbeitenden Transportsystem (13) zwecks Zuführung von im Bereich des Sonderlagers (18) gelagerten Verkaufsprodukten zum Kassenstand (1) angeschlossen ist,
**gekennzeichnet dadurch,**
**dass** es sich bei den Verkaufsprodukten um rezeptpflichtige und/oder apothekenpflichtige Arzneimittel handelt, die einer pharmazeutischen Ausgabe unterliegen, wobei zur Sicherstellung der pharmazeutischen Ausgabe das Transportsystem (13) an die an dem Kassenstand (1) befindliche, gesonderte Ausgabestelle (16) angeschlossen ist, der der an dem Kassenstand (1) sitzende Kassierer die der pharmazeutischen Ausgabe unterliegenden apothekenpflichtigen und/oder rezeptpflichtigen Arzneimittel entnehmen kann.

2. Abrechnungssystem nach Anspruch 1 ,
**dadurch gekennzeichnet,**
**dass** der Kassenstand (1) mit einem Terminal (10) zur Informationsübermittlung an das Sonderlager (18) und zur Steuerung des Transportsystems (13) versehen ist.

3. Abrechnungssystem nach Anspruch 1 ,
**dadurch gekennzeichnet,**
**dass** das Transportsystem (13) direkt an den Zulaufförderer (2) angeschlossen ist.

4. Abrechnungssystem nach einem der vorhergehenden Ansprüche,
**dadurch gekennzeichnet,**
**dass** das Sonderlager (18) mit einer automatischen Kommissionierungsanlage ausgestattet ist, wobei das Transportsystem (13) und die automatische Kommissionierungsanlage miteinander in Verbindung stehen.

5. Abrechnungssystem nach einem der vorhergehenden Ansprüche,
**dadurch gekennzeichnet,**
**dass** das Sonderlager (18) einen speziell für Schnelldreher konzipierten Versorgungsautomaten (14) enthält, wobei das Transportsystem (13) und der speziell für Schnelldreher konzipierte Versorgungsautomat (14) miteinander in Verbindung stehen.

6. Abrechnungssystem nach einem der vorhergehenden Ansprüche,
**dadurch gekennzeichnet,**
**dass** das Transportsystem (13) eine Rohrpostanlage ist.

7. Abrechnungssystem nach einem der vorhergehenden Ansprüche,
**dadurch gekennzeichnet,**
**dass** das Transportsystem (13) eine Rutschbahn ist.

8. Abrechnungssystem nach einem der vorhergehenden Ansprüche,
**dadurch gekennzeichnet,**
**dass** für das Transportsystem (13) Förderbänder Verwendung finden.

## Claims

1. Accounting system for self-service stores with a cash station (1) along which a client passage and a goods passage are running and which has a supply conveyor (2), an accounting point (4) which is attached thereto and a goods delivery (5) attached thereto as well as a special delivery, a transport system (13) and a special store (18) with sales products, whereby the cash station (1) is connected with the transport system (13) working under the responsibility of the cashier for the supply of the sales products stored in the area of the special store (18) to the cash station (1),
**characterized in**
**that** the matter is for the sales goods of medicines subject to prescription and/or pharmacy which are submitted to a pharmaceutical delivery, whereby for securing the pharmaceutical delivery the transport system (13) is connected to the separate delivery point (16) which is at the cash station (1) from which the cashier who sits at the cash station (1) can take the medicines subject to prescription and/or pharmacy which are submitted to a pharmaceutical delivery.

2. Accounting system according to claim 1,
**characterized in**
**that** the cash station (1) is provided with a terminal (10) for transmission of information to the special store (18) and for the control of the transport system (13).

3. Accounting system according to claim 1,
**characterized in**
**that** the transport system (13) is directly connected with the supply conveyor (2).

4. Accounting system according to any of the preceding claims,
**characterized in**
**that** the special store (18) is equipped with an automatic commissioning installation, whereby the transport system (13) and the automatic commissioning installation are connected with each other.

5. Accounting system according to any of the preceding claims,
**characterized in**
**that** the special store (18) contains an automatic supply machine (14) specially conceived for quick lathes, whereby the transport system (13) and the automatic supply machine (14) specially conceived for quick lathes are connected with each other.

6. Accounting system according to any of the preceding claims,
**characterized in**
**that** the transport system (13) is a pneumatic post installation.

7. Accounting system according to any of the preceding claims,
**characterized in**
**that** the transport system (13) is a slide.

8. Accounting system according to any of the preceding claims,
**characterized in**
**that** conveyor bands are used for the transport system (13).

## Revendications

1. Système de comptabilité pour magasins self-service avec un poste de caisse (1) le long duquel il y a un passage pour clients et un passage pour marchandises et qui présente un transporteur d'amenée (2), un poste de comptabilité (4) qui s'y rattache et une sortie des marchandises (5) qui s'y rattache ainsi qu'une sortie spéciale, un système de transport (13) et un stock spécial (18) avec des produits à vendre, le poste de caisse (1) étant branché sur le système de transport (13) qui fonctionne sous la responsabilité du caissier pour l'amenée au poste de caisse (1) de produits à vendre stockés dans la zone du stock spécial (18),
**caractérisé en ce**
**qu'**il s'agit, pour les produits à vendre, de médicaments soumis à prescription et/ou à la vente en pharmacie qui sont soumis à la délivrance en pharmacie, le système de transport (13) étant branché, pour assurer la délivrance en pharmacie, au poste de délivrance (16) séparé qui se trouve au poste de sortie spéciale (16) qui se trouve au poste de caisse (1), poste de sortie spéciale à partir duquel le caissier qui est assis au poste de caisse (1) peut prendre les médicaments soumis à prescription et/ou à la vente en pharmacie qui sont soumis à la délivrance en pharmacie.

2. Système de comptabilité selon la revendication 1,
**caractérisé en ce**
**que** le poste de caisse (1) est pourvu d'un terminal (10) pour la transmission de l'information au stock spécial (18) et pour la commande du système de transport (13).

3. Système de comptabilité selon la revendication 1,
**caractérisé en ce**
**que** le système de transport (13) est branché directement sur le transporteur d'amenée (2).

4. Système de comptabilité selon l'une des revendications précédentes,
**caractérisé en ce**
**que** le stock spécial (18) est équipé d'une installation automatique de préparation des marchandises, le système de transport (13) et l'installation automatique de préparation des marchandises étant en relation l'un avec l'autre.

5. Système de comptabilité selon l'une des revendications précédentes,
**caractérisé en ce**
**que** le stock spécial (18) contient un automate d'alimentation (14) conçu spécialement pour des tours rapides, le système de transport (13) et l'automate d'alimentation (14) conçu pour des tours rapides étant en relation l'un avec l'autre.

6. Système de comptabilité selon l'une des revendications précédentes,
**caractérisé en ce**
**que** le système de transport (13) est une installation de pneumatiques.

7. Système de comptabilité selon l'une des revendications précédentes,
**caractérisé en ce**
**que** le système de transport (13) est une glissière.

8. Système de comptabilité selon l'une des revendications précédentes,
**caractérisé en ce**
**que** des bandes de transport sont utilisées pour le système de transport (13).
